# EUROPÄISCHE PATENTSCHRIFT

(11) **EP 1 280 627 B1**
(45) Veröffentlichungstag und Bekanntmachung des Hinweises auf die Patenterteilung: **03.08.2005**
(21) Anmeldenummer: 02737838.9
(22) Anmeldetag: 15.05.2002
(51) Int. Cl.: B23D 61/02

(54) **KREISSÄGEBLATT MIT SICH RADIAL NACH INNEN ERSTRECKENDEN DEHNUNGSSCHLITZEN**
CIRCULAR-SAW BLADE COMPRISING EXPANSION SLITS EXTENDING RADIALLY INWARDS
LAME DE SCIE CIRCULAIRE COMPORTANT DES FENTES D'EXTENSION S'ETENDANT RADIALEMENT VERS L'INTERIEUR

(30) Priorität: 18.05.2001 DE 10124687
(43) Veröffentlichungstag der Anmeldung: 05.02.2003
(73) Patentinhaber: Leitz GmbH & Co. KG, 73447 Oberkochen (DE)
(72) Erfinder: HUMENBERGER, Herbert, A-4784 Schardenberg (AT); PATSCH, Richard, A-4752 Riedau (AT); PEKEC, Zeljko, A-4752 Riedau (AT)
(74) Vertreter: Rehmann, Thorsten, Dipl.-Ing.
(86) Internationale Anmeldenummer: PCT/DE2002/001726
(87) Internationale Veröffentlichungsnummer: WO 2002/094489

(56) Entgegenhaltungen:
- EP-A- 0 790 096
- EP-A- 1 029 624
- DE-A- 3 606 116
- DE-U- 9 216 744
- DE-U- 9 400 182

## Beschreibung

Die Erfindung betrifft ein Kreissägeblatt, bestehend aus einem Tragkörper und einer Mehrzahl über den Umfang verteilt in den Tragkörper eingesetzter, eine vordere Spanfläche und eine rückseitige Anlagefläche sowie eine einen Flugkreisdurchmesser F bildende Schneidkante aufweisende Schneidplatten, mit einem vor jeder Schneidplatte ausgebildeten Spanraum und einer Mehrzahl von über den Umfang verteilt angeordneter, sich nach radial innen erstreckender Dehnungsschlitze, die eine im wesentlichen triangelförmige Abschlusskonfiguration mit einem innerhalb des Kurvenverlaufs liegenden Zentrum aufweisen und am Spanraumgrund entspringen.

Ein solches Kreissägeblatt ist beispielsweise aus der DE 92 16 744 U bekannt.

Die Dehnungsschlitze dienen der Aufnahme von Wärmedehnungen und der Unterbrechung von im Tragkörper auftretenden Schwinungen. Die triangelförmige Abschlusskunfiguration hat die Aufgabe, durch Reibung die Schwingungsenergie in Wärme umzuwandeln.

Es sind Kreissägemaschinen bekannt, bei denen die Sägeblätter zwischen Flansche auf der Welle fest eingespannt werden, und solche, bei denen die Sägeblätter lose auf eine Keil- oder Polygonwelle aufgesetzt und am Tragkörper zwischen festen und fließenden Führungen (Stammblattführungen) geführt werden.

Insbesondere bei neueren Kreissägemaschinen werden die Sägeblätter aber sowohl zwischen Flansche eingespannt als auch zusätzlich am Tragkörper geführt.

Der Erfindung liegt die Aufgabe zugrunde, das eingangs beschrieben Kreissägeblatt so fortzubilden, dass es ein stabiles Schwingungsverhalten aufweist, wenn es in Kreissägemaschinen verwendet wird, in denen es sowohl zwischen Flanschen eingespannt als auch im äußeren Bereich des Tragkörpers geführt wird.

Zur Problemlösung zeichnet sich ein gattungsgemäßes Sägeblatt durch folgende Merkmale aus:
a) der Flugkreisdurchmesser ist maximal 2 mm größer als der Durchmesser des Tragkörpers;
b) der Abstand der Dehnungsschlitze von ihrem Ursprung bis zum Zentrum beträgt maximal 17 mm;
c) der kleinste Spanraumdurchmesser jedes Spanraumes ist maximal 13 mm kleiner als der Flugkreisdurchmesser und
d) die Spanfläche der Schneidplatten verläuft gegenüber der Anlagefläche geneigt.

Durch diese Ausbildung wird eine geometrische Form gebildet, die für die mehrfache Einspannung des Werkzeuges die erforderliche Innenspannungen im Tragkörper liefert. Außerdem führt die durch diese Maßnahmen erzielte Eigenfrequenz des Sägeblattes zu einem ruhigeren Laufverhalten.

Der Zahnkranz ist durch die kleinen Spanraumdurchmesser sehr geschlossen und durch den geringen Unterschied zwischen Flugkreisdurchmesser und Tragkörperdurchmesser wird ein kreisrunder Spandickenbegrenzer in einer Form geschaffen, dass sich eine maximale Spandicke von weniger als 1 mm ergibt. Diese Spandickenbegrenzung sorgt insbesondere bei astreichen und rissigen Hölzern für eine höchste Stabilität der Säge im Betrieb.

Durch die konische Anordnung von Spanfläche und Anlagefläche wird eine positive Veränderung der Nebenschneidengeometrie erreicht. Neben dem ruhigeren Betriebsverhalten insbesondere schnell laufender Kreissägeblätter wird zusätzlich die Schnittqualität erhöht.

Der Neigungswinkel zwischen Spanfläche und Anlagefläche der Schneidplatten liegt vorzugsweise im Bereich von 1° bis 7°.

Die- Breite der Dehnungsschlitze beträgt vorzugsweise 0,3 mm. Die Dehnungsschlitze können mit einem dauerelastischen Material ausgefüllt sein, um eine Beeinträchtigung der Führungseigenschaften im äußeren Bereich des Tragkörpers zu vermeiden.

Es hat sich überraschenderweise herausgestellt, dass ein weiter verbessertes Verhalten des Kreissägeblattes erreicht wird, wenn eine ungerade Anzahl von Schneidplatten eingesetzt wird und/oder die Dehnungsschlitze über den Umfang unregelmäßig im Tragkörper verteilt sind.

Zur Verhinderung von Harzansatz während des Betriebes kann der Tragkörper mit einer Oberflächenbeschichtung versehen sein. Dadurch wird die Sauberkeit der Führungsebene sowie eine erhöhte Schnittqualität und Werkzeuglebensdauer gewährleistet.

Es hat sich außerdem als sehr vorteilhaft herausgestellt, wenn die Dehnungsschlitze in ihrem gerade verlaufenden Bereich breiter ausgebildet sind als in dem triangelförmig verlaufenden Bereich.

Mit Hilfe einer Zeichnung soll ein Ausführungsbeispiel der Erfindung nachfolgend näher beschrieben werden. Es zeigt:
- Figur 1 -: die Ansicht eines Kreissägeblattes;
- Figur 2 -: einen vergrößerten Ausschnitt aus Figur 1;
- Figur 3 -: einen vergrößerten Ausschnitt aus Figur 2.

Das Kreissägeblatt besteht aus dem Tragkörper 1 und den in den Tragkörper 1 eingelöteten oder eingeklebten Schneidplatten 2, die die Sägezähne bilden. Vor jeder Schneidplatte 2 ist ein Spanraum 3 eingebracht. In der Mitte des Tragkörpers 1 ist eine Bohrung 7 zum Aufstecken auf die hier nicht näher dargestellte Welle einer Kreissägemaschine vorgesehen. In einigen Spanräumen 3 entspringt an der tiefsten Stelle (geringster Spanraumdurchmesser) ein Dehnungsschlitz 4, der zunächst in einem gerade verlaufenden Bereich 6 nach radial innen geführt ist und am Ende in eine triangelförmige Abschlusskonfiguration 5 übergeht. Die geometrische Mitte des triangelförmigen Bereichs 5 bildet das Zentrum Z. Der Abstand L des Dehnungsschlitzes 4 von seinem Ursprung bis zum Zentrum beträgt maximal 17 mm.

Der Flugkreisdurchmesser F der an der Schneidplatte 2 ausgebildeten Schneide ist, wie Figur 3 zeigt, maximal 2 mm größer als der Durchmesser T des Tragkörpers 1. Dadurch stellt sich am Werkstück eine maximale Spandicke von maximal 1 mm
(F/2 - T/2) ein. Durch den geringen Überstand ist der Spandickenbegrenzer kreisrund ausgebildet

Der kleinste Spanraumdurchmesser S jedes Spanraumes 3 ist maximal 13 mm kleiner ausgebildet als der Flugkreisdurchmesser F.

Die Spanfläche 2a der Schneidplatte 2 verläuft gegenüber der Anlagefläche 2b, mit der die Schneidplatte 2 im Tragkörper 1 anliegt, im Winkel von 1 ° bis 7° geneigt. Zur Reduzierung von Harzansätzen auf dem Tragkörper 1 ist das Kreissägeblatt mit einer Oberflächenbeschichtung versehen.

In dem gerade verlaufenden Bereich 6 ist der Dehnungsschlitz 4 breiter ausgebildet als in dem triangelförmig verlaufenden Bereich 5. Der Dehnungsschlitz 4 kann mit einer dauerelastischen Masse verfüllt sein, was für eine verbesserte Führung sorgen kann. Üblicherweise ist die in der Sägemaschine ausgebildete Führungseinrichtung druckluftbetrieben. Es wird also zur Führung des Tragkörpers 1 ein Luftkissen aufgebaut. Verschlossene Dehnungsschlitze reduzieren den zur Führung notwendigen Luftbedarf.

### Bezugszeichenliste

- 1: Tragkörper
- 2: Schneidplatte
- 2a: Spanfläche
- 2b: Anlagefläche
- 3: Spanraum
- 4: Dehnungsschlitz
- 5: triangelförmig verlaufender Bereich
- 6: gerade verlaufender Bereich
- 7: Bohrung
Winkel
- F: Flugkreisdurchmesser
- L: Abstand/Mündung bis Zentrum
- S: Spanraumdurchmesser
- T: Durchmesser Tragkörper
- Z: Zentrum

## Patentansprüche

1. Kreissägeblatt, bestehend aus einem Tragkörper (1) und einer Mehrzahl über den Umfang verteilt in den Tragkörper (1) eingesetzter, eine vordere Spanfläche (2a) und eine rückseitige Anlagefläche (2b) sowie eine einen Flugkreisdurchmesser (F) bildende Schneidkante aufweisende Schneidplatten (2), mit einem vor jeder Schneidplatte (2) ausgebildeten Spanraum (3) und einer Mehrzahl von über den Umfang verteilt angeordneter, sich nach radial innen erstreckender Dehnungsschlitze (4), die eine im wesentlichen triangelförmige Abschlusskonfiguration (5) mit einem innerhalb des Kurvenverlaufs liegenden Zentrum (Z) aufweisen und am Grund des Spanraumes (3) entspringen, **gekennzeichnet durch** folgende Merkmale:
a) der Flugkreisdurchmesser (F) ist maximal 2 mm größer als der Durchmesser (T) des Tragkörpers (1);
b) der Abstand (L) der Dehnungsschlitze (4) von ihrem Ursprung bis zum Zentrum (Z) beträgt maximal 17 mm;
c) der kleinste Spanraumdurchmesser (S) jedes Spanraumes (3) ist maximal 13 mm kleiner als der Flugkreisdurchmesser (F);
d) die Spanfläche (2a) der Schneidplatten (2) verläuft gegenüber der Anlagefläche (2b) geneigt.

2. Kreissägeblatt nach Anspruch 1, **dadurch gekennzeichnet, dass** der Neigungswinkel (α) zwischen Spanfläche (2a) und Anlagefläche (2b) im Bereich von 1 ° bis 7° liegt.

3. Kreissägeblatt nach Anspruch 1, **dadurch gekennzeichnet, dass** die Breite der Dehnungsschlitze (4) maximal 0,3 mm beträgt.

4. Kreissägeblatt nach Anspruch 1, **dadurch gekennzeichnet, dass** die Dehnungsschlitze (4) über den Umfang unregelmäßig verteilt sind.

5. Kreissägeblatt nach einem oder mehreren der vorstehenden Ansprüche, **gekennzeichnet durch** eine Oberflächenbeschichtung des Tragkörpers (1) zur Vermeidung von Harzansatz während des Betriebes.

6. Kreissägeblatt nach Anspruch 3, **dadurch gekennzeichnet, dass** die Dehnungsschlitze (4) in ihrem gerade verlaufenden Bereich (6) breiter ausgebildet sind als in dem triangelförmig verlaufenden Bereich (5).

7. Kreissägeblatt nach Anspruch 1, **dadurch gekennzeichnet, dass** die Dehnungsschlitze (4) mit einem dauerelastischen Material ausgefüllt sind.

## Claims

1. Circular saw blade, consisting of a body (1) and a plurality of cutting tips (2) which are inserted into the body (1) in such a way as to be distributed over the periphery and have a front rake face (2a) and a rear bearing surface (2b) and also a cutting edge forming a pitch circle diameter (F), comprising a chip space (3) formed in front of each cutting tip (2) and a plurality of expansion slits (4) which are arranged in such a way as to be distributed over the periphery, extend radially inwards, have an essentially triangular termination configuration (5) with a centre (Z) lying within the curve shape and originate at the root of the chip space (3), **characterized by** the following features:
a) the pitch circle diameter (F) is at most 2 mm greater than the diameter (T) of the body (1);
b) the distance (L) of the expansion slits (4) from their origin up to the centre (Z) is at most 17 mm;
c) the smallest chip-space diameter (S) of each chip space (3) is at most 13 mm smaller than the pitch circle diameter (F);
d) the rake face (2a) of the cutting tips (2) runs inclined relative to the bearing surface (2b).

2. circular saw blade according to Claim 1, **characterized in that** the angle of inclination (α) between rake face (2a) and bearing surface (2b) lies within the range of 1° to 7°.

3. Circular saw blade according to Claim 1, **characterized in that** the width of the expansion slits (4) is at most 0.3 mm.

4. Circular saw blade according to Claim 1, **characterized in that** the expansion slits (4) are distributed irregularly over the periphery.

5. Circular saw blade according to one or more of the preceding claims, **characterized by** a surface coating of the body (1) for avoiding resin deposit during operation.

6. Circular saw blade according to Claim 3, **characterized in that** the expansion slits (4) are designed to be wider in their straight region (6) than in their triangular region (5).

7. Circular saw blade according to Claim 1, **characterized in that** the expansion slits (4) are filled with a permanently elastic material.

## Revendications

1. Lame de scie circulaire, constituée d'un corps porteur (1) et de plusieurs plaquettes de coupe insérées dans le corps porteur (1) en étant réparties sur le pourtour, et qui présentent une face d'attaque frontale (2a) et une face d'appui arrière (2b) ainsi qu'une arête de coupe formant un diamètre de trajectoire circulaire (F), Lame comportant une cavité à copeaux (3) ménagée devant chaque plaquette de coupe (2) et plusieurs fentes de dilatation (4) s'étendant radialement vers l'intérieur, disposées de manière répartie sur le pourtour, qui présentent une configuration terminale (5) sensiblement triangulaire avec un centre (Z) situé à l'intérieur du tracé courbe, et qui prennent naissance au fond de la cavité à copeaux (3), **caractérisée par** les particularités suivantes :
a) le diamètre de trajectoire circulaire (F) est au maximum 2 mm plus grand que le diamètre (T) du corps porteur (1);
b) la distance (L) de la fente de dilatation (4), de son origine jusqu'au centre (Z) est au maximum de 17 mm;
c) le plus petit diamètre (S) de chaque cavité à copeaux, (3) est au maximum 13 mm plus petit que le diamètre de trajectoire circulaire (F);
d) la face d'attaque (2a) des plaquettes de coupe (2) s'étend avec une inclinaison par rapport à la face d'appui (2b).

2. Lame de scie circulaire selon la revendication 1, **caractérisée en ce que** l'angle d'inclinaison (α) entre la face d'attaque (2a) et la face d'appui (2b) est dans l'intervalle allant de 1° à 7°.

3. Lame de scie circulaire selon la revendication 1, **caractérisée en ce que** la largeur de la fente de dilatation (4) est au maximum de 0,3 mm.

4. Lame de scie circulaire selon la revendication 1, **caractérisée en ce que** les fentes de dilatation (4) sont irrégulièrement réparties sur le pourtour.

5. Lame de scie circulaire selon l'une ou plusieurs des revendications précédentes, **caractérisée par** un revêtement de surface du corps porteur (1) pour éviter les dépôts de résine pendant le fonctionnement.

6. Lame de scie circulair selon la revendication 3, **caractérisée en ce que** les fentes de dilatation (4) sont réalisées plus larges dans leur zone (6) s'étendant en ligne droite que dans leur zone (5) s'étendant en forme de triangle.

7. Lame de scie circulaire selon la revendication 1, **caractérisée en ce que** les fentes de dilatation (4) sont remplies d'un matériau à élasticité permanente.
